# EUROPÄISCHE PATENTANMELDUNG

(11) **EP 2 719 869 A1**
(43) Veröffentlichungstag der Anmeldung: **16.04.2014**
(21) Anmeldenummer: 12188322.7
(22) Anmeldetag: 12.10.2012
(51) Int. Cl.: F01D 11/12, F01D 25/24

(54) **Axiale Abdichtung in einer Gehäusestruktur für eine Strömungsmaschine**

(71) Anmelder: MTU Aero Engines AG, 80995 München (DE)
(72) Erfinder: Feldmann, Manfred, 82223 Eichenau (DE); Sangl, Janine, Dr., Dachau 85221 (DE); Kaltenbach, Sebastian, 80636 München (DE); Lorenz, Joachim, 85250 Altomünster (DE)

(57) **Zusammenfassung**

Die vorliegende Erfindung betrifft eine Gehäusestruktur für eine Strömungsmaschine, insbesondere für eine Gasturbine oder ein Flugtriebwerk, mit einer äußeren Gehäusewand (1) und einer inneren Gehäusewand (2), wobei innere und äußere Gehäusewand einen Strömungskanal (15) der Strömungsmaschine ringförmig umschließen und in radialer Richtung bezogen auf den Strömungskanal beabstandet sind, wobei zwischen innerer und äußerer Gehäusewand mindestens ein Hohlraum (11) ausgebildet ist, wobei der Hohlraum in axialer Richtung in mindestens zwei Bereiche (16,17) unterteilt ist, die mit einer axialen Abdichtung (12,13,14) so voneinander getrennt sind, dass sich entsprechend der axialen Position der Bereiche zu den Druckverhältnissen im Strömungskanal korrespondierende, unterschiedliche Druckverhältnisse einstellen, sowie eine entsprechende Strömungsmaschine, wie beispielsweise ein Flugtriebwerk.

## Beschreibung

### GEBIET DER ERFINDUNG

Die vorliegende Erfindung betrifft eine Gehäusestruktur für eine Strömungsmaschine, insbesondere für eine Gasturbine oder ein Flugtriebwerk.

### STAND DER TECHNIK

Bei Strömungsmaschinen, wie Gasturbinen oder Flugtriebwerken, wird Luft entlang eines Strömungskanals angesaugt, verdichtet, und in einer Brennkammer zusammen mit Brennstoff verbrannt, wobei anschließend die Verbrennungsgase über den Strömungskanal ausgegeben werden, um dabei in einer Turbine Rotoren anzutreiben.

Der Strömungskanal wird umlaufend von einer Gehäusestruktur umgeben, wobei insbesondere im Bereich der Brennkammer und der nachfolgenden Turbine, durch die Verbrennungsgase sehr hohe Temperaturen im Strömungskanal herrschen, sodass die den Strömungskanal umgebende Gehäusestruktur effizient gekühlt werden müssen, um zu erreichen, dass möglichst niedrige Betriebstemperaturen vorliegen, um so Werkstoffe mit geringeren Anforderungen an die Hochtemperatureigenschaften einsetzen zu können.

Hierzu wird Kühlluft in den Bereich der äußeren Gehäusestruktur geleitet, um eine Wärmeableitung zu bewirken. Zudem werden in derartigen Gehäusestrukturen Isolierungen und Hitzeschilde eingesetzt, die die äußeren Komponenten vor zu hohen Temperaturen schützen sollen.

Allerdings kommt es bei bekannte Gehäusestrukturen aufgrund der im Strömungskanal herrschenden Verhältnisse und der konstruktiven Gegebenheiten, die beispielsweise die Temperaturwechsel zwischen einem Betriebszustand und einem Nicht-Betriebszustand ermöglichen müssen, zu einem Ausströmen von Heißgas aus dem Strömungskanal in die Gehäusestruktur und zu einem Einströmen von Kühlluft in den Strömungskanal. Da jedoch dadurch Wirkungsgradverluste entstehen und die Temperaturbelastung der Gehäusestruktur ansteigt, gilt es derartige Austauschströmungen zu vermeiden bzw. zu verringern.

### OFFENBARUNG DER ERFINDUNG

### AUFGABE DER ERFINDUNG

Es ist deshalb Aufgabe der vorliegenden Erfindung, eine Gehäusestruktur für eine Strömungsmaschine, insbesondere für eine stationäre Gasturbine oder ein Flugtriebwerk bereitzustellen, bei welchem die Gehäusetemperatur verringert und der Wirkungsgrad der Strömungsmaschine durch Vermeidung von Heißgasverlusten in die Gehäusestruktur verbessert werden kann. Hierbei soll die Lösung einfach realisierbar sein.

### TECHNISCHE LÖSUNG

Diese Aufgabe wird gelöst durch eine Gehäusestruktur mit den Merkmalen des Anspruchs 1, sowie eine Strömungsmaschine mit den Merkmalen des Anspruchs 8. Vorteilhafte Ausgestaltungen sind Gegenstand der abhängigen Ansprüche.

Die Erfindung geht aus von der Überlegung, dass durch Hohlräume in der Gehäusestruktur ein Druckausgleich in axialer Richtung, also entlang der Strömungsrichtung des Heißgases im Strömungskanal erfolgen kann, wobei durch den Druckausgleich entsprechende Gasströmungen verursacht werden, wie beispielsweise das Ausströmen von Heißgas aus dem Strömungskanal in die Gehäusestruktur oder das Einfließen von Kühlluft aus der Gehäusestruktur in den Strömungskanal. Um diese Austauschströmungen zu verringern oder zu vermeiden, ist es sinnvoll, den Druckausgleich über Hohlräume in der Gehäusestruktur zu unterdrücken, sodass dadurch die Austauschströmungen verhindert werden. Hierzu schlägt die vorliegende Erfindung vor, eine axiale Abdichtung in einem entsprechenden Hohlraum zwischen einer inneren Gehäusewand und einer äußeren Gehäusewand einer Gehäusestruktur einer Strömungsmaschine vorzusehen, sodass ein axialer Druckausgleich möglichst weitgehend verhindert wird.

Durch die axiale Abdichtung werden mindestens zwei Bereiche in einem Hohlraum geschaffen, die in axialer Richtung hintereinander angeordnet sind. Die axiale Abdichtung erfolgt dabei so, dass sich in den Bereichen unterschiedliche Druckverhältnisse einstellen können, die mit den unterschiedlichen Druckverhältnissen im Strömungskanal entlang der axialen Richtung korrespondieren. Dies bedeutet beispielsweise, dass der Druck im Strömungskanal vor einer Laufschaufelstufe höher ist, als nach einer Laufschaufelstufe, sodass entsprechend in einem Hohlraum in der Gehäusestruktur in einem Bereich, der axial dem Bereich vor einer Laufschaufelstufe entspricht, die Druckverhältnisse höher sind, als in einem Bereich, der in seiner axialen Position der Position nach einer Laufschaufelstufe entspricht.

Entsprechend kann die axiale Abdichtung in einer axialen Position in dem Hohlraum angeordnet sein, die der axialen Position zwischen einer Eintrittskante und einer Austrittskante einer Laufschaufel, insbesondere zwischen einer ersten und einer zweiten Dichtspitze einer Laufschaufel entspricht. Unter Eintrittskante wird hierbei die vorderste Kante der Laufschaufel stromaufwärts verstanden, die also zuerst mit den strömenden Heißgasen in Berührung kommt. Entsprechend ist die Austrittskante der letzte Bereich der Laufschaufel, an dem die Strömungsgase die Schaufel wieder verlassen. Durch die Anordnung einer entsprechenden axialen Abdichtung in einem Hohlraum der Gehäusestruktur können sich in den abgetrennten Bereichen des Hohlraums zu den Druckverhältnissen im Strömungskanal korrespondierende Druckverhältnisse einstellen und ein Druckausgleich mit entsprechenden Austauschströmungen wird vermieden bzw. zumindest verringert.

Neben einer einzigen axialen Abdichtung für einen Hohlraum können selbstverständlich mehrere axiale Abdichtungen für einen einzigen Hohlraum vorgesehen werden sowie mehrere Hohlräume mit axialen Abdichtungen.

Die axiale Abdichtung kann durch ein mit Strukturbauteilen zusammenwirkendes Dichtelement realisiert werden, wie beispielsweise eine flexible, hitzebeständige Dichtschnur, die mit entsprechend vorgesehenen Dichtwänden zusammenwirken kann. Neben Dichtwänden können auch andere geeignete Strukturbauteile zur Herstellung der axialen Abdichtung vorgesehen werden.

Der Hohlraum, der mit der axialen Abdichtung versehen wird, kann ein unmittelbar an der inneren Gehäusewand angeordneter Hohlraum sein, der von der äußeren Gehäusewand getrennt und insbesondere beabstandet ausgebildet sein kann. Somit wird beim Vorliegen von mehreren Hohlräumen in radialer Richtung hintereinander vorzugsweise derjenige Hohlraum mit einer axialen Abdichtung versehen, der radial innenliegend an der inneren Gehäusewand angeordnet ist.

Der Hohlraum kann ein ringförmig um den Strömungskanal umlaufender Hohlraum sein oder ein Hohlraum, der lediglich segmentweise um den Strömungskanal vorgesehen ist.

Neben geschlossenen Hohlräumen, die keine definierten Öffnungen aufweisen, wie beispielsweise Eintrittsöffnungen für Kühlluft, können auch derartige Hohlräume mit axialen Abdichtungen versehen werden, die eine Kühlluftzufuhr aufweisen.

### KURZBESCHREIBUNG DER FIGUR

Die beigefügte Figur zeigt in rein schematischer Weise einen Teil einer erfindungsgemäßen Gehäusestruktur in einer Schnittdarstellung.

### AUSFÜHRUNGSBEISPIEL

Weitere Vorteile, Kennzeichen und Merkmale der vorliegenden Erfindung werden bei der nachfolgenden detaillierten Beschreibung eins Ausführungsbeispiels deutlich. Allerdings ist die Erfindung nicht auf dieses Ausführungsbeispiel beschränkt.

Die teilweise Schnittdarstellung der beigefügten Figur durch ein Flugtriebwerk zeigt eine äußere Gehäusewand 1 und eine innere Gehäusewand 2, die ringförmig einen Strömungskanal 15 umgeben, in dem Laufschaufeln 4 und Leitschaufeln 5 angeordnet sind. Die innere Gehäusewand 2 ist durch eine Auskleidung mit einem Anstreifbelag 3 ausgebildet, wobei Dichtspitzen 6, 7, die auch als Dichtfins bezeichnet werden können, an der Laufschaufel 4 angeordnet sind, um zusammen mit dem Anstreifbelag 3 eine Abdichtung bereitzustellen, die auch als "outer air seal" bezeichnet wird. Durch das Anstreifen bzw. Einschleifen der Dichtspitzen 6,7 der Laufschaufel 4 in den Anstreifbelag 3 kann erreicht werden, dass in radialer Richtung möglichst keine quer dazu verlaufenden Spalten und Zwischenräume vorliegen, die es dem Heißgasstrom im Strömungskanal 15 erlauben würde, außen an den Schaufelblättern der Laufschaufeln 4 vorbeizuströmen, was zu Leistungseinbußen führen würde.

Zwischen der inneren und der äußeren Gehäusewand sind verschiedenen Komponenten, wie beispielsweise Dichtungsträger 8 oder Hitzeschilde 9, 10 angeordnet, die dafür sorgen sollen, dass an der äußeren Gehäusewand 1 eine möglichst niedrige Temperatur vorliegt, um so in der Auswahl des Werkstoffs für die äußere Gehäusewand 1 nicht durch Berücksichtigung bestimmter Einsatztemperaturen eingeschränkt zu sein.

Durch die Hitzeschilde 9, 10 und den Dichtungsträger 8 ist ein Hohlraum 11 ausgebildet, der sich entlang der inneren Gehäusewand 2 erstreckt und der durch das Hitzeschild 10 zumindest getrennt von der äußeren Gehäusewand 1 ist, und zumindest teilweise auch von der äußeren Gehäusewand 1 beabstandet ist. Der Hohlraum 11 ist ringförmig um den Strömungskanal 15 angeordnet und ist im Wesentlichen geschlossen ausgebildet, d.h., dass keine definierten Öffnungen vorgesehen sind. Gleichwohl kommt es aufgrund der im Strömungskanal 15 herrschenden Bedingungen sowie durch den starken Temperaturwechsel zwischen Betrieb und Nicht-Betrieb der Strömungsmaschine und den dadurch bedingten konstruktiven Gegebenheiten zu einem Einströmen von Heißgas aus dem Strömungskanal 15 in den Hohlraum 11. Darüber hinaus kann Umgebungsluft oder in der Gehäusestruktur geführte Kühlluft ebenfalls in den Hohlraum 11 eindringen. Darüber hinaus ist es vorstellbar, dass der Hohlraum 11 ebenfalls zur Führung von Kühlluft ausgebildet ist und entsprechende Öffnungen zum Eintritt von Kühlluft aufweist.

Im Hinblick auf den Wirkungsgrad der Strömungsmaschine und die Temperaturbelastung der Bauteile der Gehäusestruktur ist es weder wünschenswert, dass Heißgas aus dem Strömungskanal 15 in den Zwischenraum zwischen innerer Gehäusewand 2 und äußerer Gehäusewand 1 und insbesondere in den Hohlraum 11 gelangt, noch, dass Kühlluft möglicherweise in den Strömungskanal einströmt.

Zur Verbesserung der Dichteigenschaften der Gehäusestruktur ist in dem Hohlraum 11 eine Abdichtung vorgesehen, die zwei Abdichtbleche 12,13 und eine Dichtschnur 14 umfasst, wobei die axiale Abdichtung 12,13,14 den Hohlraum 11 in zwei Bereiche 16 und 17 unterteilt.

Die axiale Abdichtung mit den Dichtwänden 12 und 13 sowie der Dichtschnur 14 ist in einer axialen Position entsprechend der axialen Position zwischen der ersten bzw. vorderen Dichtspitze 6 und der zweiten bzw. hinteren Dichtspitze 7 angeordnet, sodass der erste Bereich 16 mit dem Strömungskanal vor der Laufschaufel 4 korrespondiert, während der zweite Bereich 17 mit dem Bereich des Strömungskanals 15 nach der Laufschaufel korrespondiert. Durch die Dichtung 12,13,14 ist sichergestellt, dass sich in den Bereichen 16, 17 unterschiedliche Druckverhältnisse einstellen können, wie im Strömungskanal im Bereich vor der Laufschaufel 4 und im Bereich nach der Laufschaufel 4. Dadurch wird vermieden, dass in dem Hohlraum 11 ein Druckausgleich zwischen einer axial vorderen Position und einer axial hinteren Position erfolgen kann, was Austauschströmungen zwischen dem Heißgaskanal sowie eine eventuellen Kühlluftströmung verursachen könnte. Dadurch lässt sich somit die Menge an Heißgas, die aus dem Strömungskanal in die Gehäusestruktur strömt, also auch Verluste von Kühlluft verringern, sodass der Wirkungsgrad der Maschine erhöht wird, und die Temperaturen in der Gehäusestruktur abgesenkt werden können, bzw. weniger Kühlluft benötigt wird.

Obwohl die vorliegende Erfindung anhand des Ausführungsbeispiels detailliert beschrieben worden ist, ist die Erfindung nicht auf dieses Ausführungsbeispiels beschränkt, sondern es sind vielmehr Abwandlungen in der Weise möglich, das einzelne Merkmale weggelassen oder andersartige Kombinationen von Merkmalen verwirklicht werden, ohne dass der Schutzbereich der beigefügten Ansprüche verlassen wird. Die vorliegende Offenbarung umfasst sämtliche Kombinationen aller vorgestellter Einzelmerkmale.

## Patentansprüche

1. Gehäusestruktur für eine Strömungsmaschine, insbesondere für eine Gasturbine oder ein Flugtriebwerk, mit einer äußeren Gehäusewand (1) und einer inneren Gehäusewand (2), wobei innere und äußere Gehäusewand einen Strömungskanal (15) der Strömungsmaschine ringförmig umschließen und in radialer Richtung bezogen auf den Strömungskanal beabstandet sind, wobei zwischen innerer und äußerer Gehäusewand mindestens ein Hohlraum (11) ausgebildet ist,
**dadurch gekennzeichnet, dass**
der Hohlraum in axialer Richtung in mindestens zwei Bereiche (16,17) unterteilt ist, die mit einer axialen Abdichtung (12,13,14) so voneinander getrennt sind, dass sich entsprechend der axialen Position der Bereiche zu den Druckverhältnissen im Strömungskanal korrespondierende, unterschiedliche Druckverhältnisse einstellen.

2. Gehäusestruktur nach Anspruch 1,
**dadurch gekennzeichnet, dass**
die axiale Abdichtung an einer axialen Position angeordnet ist, die der axialen Position zwischen einer Eintrittskante und einer Austrittskante einer Laufschaufel (4), insbesondere zwischen einer ersten und einer zweiten Dichtspitze (6,7) einer Laufschaufel entspricht.

3. Gehäusestruktur nach Anspruch 1 oder 2,
**dadurch gekennzeichnet, dass**
die axiale Abdichtung durch mindestens ein mit Strukturbauteilen (12,13) zusammenwirkendes Dichtelement (14) realisiert ist, insbesondere durch flexible, hitzebeständige Dichtschnüre.

4. Gehäusestruktur nach einem der vorhergehenden Ansprüche,
**dadurch gekennzeichnet, dass**
der Hohlraum (11) von der äußeren Gehäusewand (1) getrennt und insbesondere beabstandet ausgebildet ist.

5. Gehäusestruktur nach einem der vorhergehenden Ansprüche,
**dadurch gekennzeichnet, dass**
der Hohlraum (11) ein ringförmig um den Strömungskanal umlaufender Hohlraum ist.

6. Gehäusestruktur nach einem der vorhergehenden Ansprüche,
**dadurch gekennzeichnet, dass**
der Hohlraum (11) ein geschlossener Hohlraum ist.

7. Gehäusestruktur nach einem der vorhergehenden Ansprüche,
**dadurch gekennzeichnet, dass**
der Hohlraum (11) unmittelbar an der inneren Gehäusewand (1) angeordnet ist.

8. Strömungsmaschine, insbesondere Flugtriebwerk mit einer Gehäusestruktur nach einem der vorhergehenden Ansprüche.
